# EUROPÄISCHE PATENTSCHRIFT

(11) **EP 0 341 532 B1**
(45) Veröffentlichungstag und Bekanntmachung des Hinweises auf die Patenterteilung: **23.09.1992**
(21) Anmeldenummer: 89107862.8
(22) Anmeldetag: 29.04.1989
(51) Int. Cl.: B65D 33/08, B65D 75/56

(54) **Tragetasche**
Carrier bag
Sac à poignée

(30) Priorität: 10.05.1988 DE 3815881
(43) Veröffentlichungstag der Anmeldung: 15.11.1989
(73) Patentinhaber: 4P Folie Forchheim GmbH, D-91299 Forchheim (DE)
(72) Erfinder: Jung, Ralf, D-8550 Forchheim (DE); Schledorn, Martin, D-8551 Kirchehrenbach (DE); Schnabel, Thomas, D-8550 Forchheim (DE); Schulz, Günter, D-8550 Forchheim (DE); Springer, Kurt, D-8550 Forchheim (DE); Süss, Adalbert, D-8550 Forchheim (DE)
(74) Vertreter: Hutzelmann, Gerhard

(56) Entgegenhaltungen:
- DE-A- 3 232 321
- FR-A- 2 340 250
- FR-A- 2 610 596
- GB-A- 2 066 214
- US-A- 2 085 827

## Beschreibung

Die Erfindung bezieht sich auf eine Tragetasche od.dgl. beutelartige Verpackung aus einer Kunststoffolie, mit einem in einer oberen oder unteren Schmalseitenwand angeordneten Tragegriff, der aus zwei im Abstand voneinander angeordneten, zwischen sich einen Materialstreifen einschließenden langlochförmigen Ausschnitten besteht, wobei der Tragegriff auf seiner Innenseite mit einer Abdeckwand hinterlegt ist, welche mit der die Ausschnitte aufweisenden Verpackungs-Wand verschweißt ist.

Aus der FR-A-2 340 250 ist eine aus einer Kunststoffolie hergestellte Tragetasche bekannt, welche einen aus zwei Ausschnitten und einem dazwischen liegenden Materialstreifen gebildeten Tragegriff aufweist, der zusätzlich mit einer äußeren Verstärkungslage versehen ist.

Eine derartige Lage bringt nur eine äußerst geringe zusätzliche Belastbarkeit.

Darüber hinaus ist aus der FR-A-2 610 596 eine aus Karton gebildete Trageverpackung bekannt, bei der in einer auf die Verpackung aufgesetzten Deckwand ein derart ausgebildeter Tragegriff vorgesehen ist.

Bei einer aus Karton hergestellten Trageverpackung ist eine derartige Ausgestaltung sicher auch ausreichend; wollte man eine aus Kunststoffolie hergestellte beutelartige Verpackung jedoch in dieser Art ausbilden, so würde der Tragegriff insbesondere bei einem erhöhten Füllgewicht der Verpackung der auftretenden Zugbelastung nicht standhalten.

Der Erfindung liegt die Aufgabe zugrunde, eine Tragetasche der genannten Art so auszugestalten, daß ohne Beeinflussung der Seitenwände eine hohe Tragfähigkeit erreicht wird.

Diese Aufgabe wird erfindungsgemäß dadurch gelöst, daß die Schmalseitenwand wenigstens im Bereich des den Tragegriff bildenden Materialstreifens mit einer Verstärkungslage versehen ist, die zwischen der Schmalseitenwand und der auf der Innenseite der Tragetasche angeordneten Abdeckwand angeordnet ist, daß sich die Verstärkungslage auch über den Bereich der Ausschnitte erstreckt und ebenfalls mit entsprechenden Ausschnitten versehen ist und daß die Verstärkungslage mit der Schmalseiten-Wand wenigstens abschnittsweise verschweißt ist.

Damit ist ein stark belastbarer Tragegriff geschaffen, der wirksam zum Innern der Verpackung hin abgedichtet ist, wobei die Seitenwände der Verpackung in keiner Weise beeinträchtigt werden.

In der Zeichnung ist die Erfindung anhand zweier Ausführungsbeispiele veranschaulicht. Dabei zeigen:
Fig. 1 ein schematisch dargestelltes Schaubild einer beutelartigen Verpackung mit in der oberen Schmalseiten-Wand vorgesehenen Grifföffnungen und einer inneren Abdeckwand und
Fig. 2 eine schematische Schnittzeichnung einer beutelartigen Verpackung mit einer zusätzlichen Verstärkungslage zwischen oberer Schmalseiten-Wand und Abdeckwand.

Mit 1 ist in Fig. 1 eine beutelartige Verpackung bezeichnet, die zwei Seitenwände 2, zwei Stirnwände 3, einen Boden 4 sowie eine obere Schmalseiten-Wand 5 aufweist. Am Boden 4 ist die Verpackung 1 durch eine umgelegte Siegelnaht 6 verschlossen. Die obere Schmalseiten-Wand 5 ist mit zwei Grifföffnungen versehen, zwischen denen ein als Tragegriff dienender Materialstreifen 8 liegt. Auf der Innenseite der oberen Schmalseiten-Wand 5 ist eine Abdeckwand 9 angeordnet, zu deren Sichtbarmachung in der Fig. 1 die vordere Stirnwand herausgetrennt ist. Die Abdeckwand 9 ist mit Hilfe zweier Schweißnähte 10 mit der oberen Schmalseiten-Wand 5 verbunden.

In Fig. 2 ist ein Ausführungsbeispiel gezeigt, bei dem die Verpackung 11 nur teilweise aufgefaltet und an ihrem Boden offen ist. Die eine Stirnseite ist wieder entfernt, damit der innere Aufbau sichtbar ist. An die Innenseite der oberen Schmalseiten-Wand 5 ist zusätzlich zur Abdeckwand 9 eine Verstärkungslage 12 angeschweißt, die ebenfalls mit als Grifföffnungen dienenden Ausschnitten 7 versehen ist.

## Patentansprüche

1. Tragetasche od.dgl. beutelartige Verpackung(1) aus einer Kunststoffolie, mit einem in einer oberen oder unteren Schmalseitenwand(4,5) angeordneten Tragegriff, der aus zwei im Abstand voneinander angeordneten, zwischen sich einen Materialstreifen(8) einschließenden langlochförmigen Ausschnitten(7) besteht, wobei der Tragegriff auf seiner Innenseite mit einer Abdeckwand(9) hinterlegt ist, welche mit der die Ausschnitte(7) aufweisenden Verpackungs-Wand(5) verschweißt ist, wobei ferner die Schmalseitenwand(5) wenigstens im Bereich des den Tragegriff bildenden Materialstreifens(8) mit einer Verstärkungslage(12) versehen ist, die zwischen der Schmalseitenwand(5) und der auf der Innenseite der Tragetasche(1) angeordneten Abdeckwand(9) angeordnet ist, sich die Verstärkungslage(12) auch über den Bereich der Ausschnitte(7) erstreckt und ebenfalls mit entsprechenden Ausschnitten(7) versehen ist und die Verstärkungslage(12) mit der Schmalseiten-Wand(5) wenigstens abschnittsweise verschweißt ist.

## Claims

1. Carrier bag or a similar bag-like pack (1) made from a plastic film, with a carry handle provided in a narrow top or bottom panel (4,5) that consists of two oblong holes (7) a certain distance apart between which a strip of material (8) is located, where the carry handle has a backing panel (9) on the inside which is sealed to the panel (5) of the pack with the openings (7), where in addition the narrow panel (5) is provided - at least in the area of the strip of material (8) forming the carry handle - with a reinforcement layer (12) which is located between the narrow panel (5) and the backing panel (9) positioned on the inside of the carrier bag (1), the reinforcement layer (12) also extends beyond the area of the openings (7) and is provided with appropriate openings (7) itself and at least sections of the reinforcement layer (12) are sealed to the narrow panel (5).

## Revendications

1. Sacoche ou emballage (1) semblable au type sac réalisé en une feuille de matière plastique, avec une poignée de manutention disposée dans une paroi latérale étroite (4, 5) supérieure ou inférieure, poignée qui est composée de deux découpes (7) de forme allongée, situées à une certaine distance l'une de l'autre, et intercalant entre elles une bande de matière (8), la poignée de manutention étant doublée sur sa face intérieure d'une paroi de recouvrement (9), qui est soudée sur la paroi (5) de l'emballage comportant les découpes, et en outre la paroi latérale étroite (5) étant munie au moins dans la zone de la bande de matière (8) formant la poignée d'une couche de renforcement (12), disposée entre la paroi latérale étroite (5) et la paroi de recouvrement (9) fixée à la face intérieure de la sacoche (1), qui s'étend aussi sur la zone des découpes (7) et est munie également de découpes (7) correspondantes et cette couche de renforcement (12) est soudée au moins par tronçons à la paroi latérale étroite (5).
